# EUROPÄISCHE PATENTSCHRIFT

(11) **EP 4 609 120 B1**
(45) Veröffentlichungstag und Bekanntmachung des Hinweises auf die Patenterteilung: **03.06.2026**
(21) Anmeldenummer: 23793392.4
(22) Anmeldetag: 23.10.2023
(51) Int. Cl.: F23H 7/08, F23H 17/08, F23H 17/10

(54) **ROSTBAHNBEGRENZUNGSELEMENT FÜR EINEN VERBRENNUNGSROST**
GRATE PATH LIMITING ELEMENT FOR A COMBUSTION GRATE
ÉLÉMENT DE LIMITATION DE LA BANDE DE GRILLE POUR UNE GRILLE DE COMBUSTION

(30) Priorität: 26.10.2022 EP 22203864
(43) Veröffentlichungstag der Anmeldung: 03.09.2025
(73) Patentinhaber: Kanadevia Inova AG, 8005 Zürich (CH)
(72) Erfinder: BRENNWALD, Werner, 8413 Neftenbach (CH)
(74) Vertreter: Schaad, Balass, Menzl & Partner AG
(86) Internationale Anmeldenummer: PCT/EP2023/079457
(87) Internationale Veröffentlichungsnummer: WO 2024/088955

(56) Entgegenhaltungen:
- EP-A2- 0 004 072
- DE-T2- 69 105 120
- KR-A- 20200 013 957

## Beschreibung

Die vorliegende Erfindung betrifft ein Rostbahnbegrenzungselement für einen Verbrennungsrost zur Verbrennung von Abfall sowie einen Verbrennungsrost umfassend mindestens ein solches Rostbahnbegrenzungselement.

Verbrennungsroste für die grosstechnische Verbrennung von Abfall sind dem Fachmann seit langer Zeit bekannt. Solche Verbrennungsroste können etwa in Form von Schubverbrennungsrosten vorliegen, welche bewegliche Teile umfassen, um Schürhübe auszuführen. Dabei wird das Brenngut in Transportrichtung von einem einlassseitigen Ende des Verbrennungsrosts zu einem auslassseitigen Ende hin gefördert und währenddessen verbrannt. Um den Verbrennungsrost mit dem für die Verbrennung erforderlichen Sauerstoff zu versorgen, sind entsprechende durch den Verbrennungsrost hindurchführende Luftzuführungen vorgesehen, über die die Luft - auch Primärluft genannt - eingeführt wird.

Ein häufig verwendeter Verbrennungsrost stellt der sogenannte Treppenrost dar. Dieser umfasst nebeneinander angeordnete Rostblöcke, die jeweils eine Rostblockreihe bilden. Die Rostblockreihen sind dabei treppenartig übereinander angeordnet, wobei bei sogenannten Vorschubrosten, das in Schubrichtung betrachtet vordere Ende eines Rostblocks auf einer Auflagefläche des in Transportrichtung benachbarten (darunterliegenden) Rostblocks aufliegt und bei entsprechender Schubbewegung auf dieser Auflagefläche bewegt wird.

Aufgrund der hohen Temperaturen bei der Verbrennung bzw. im Feuerraum sind die Rostblöcke ferner einer sehr starken thermischen Belastung ausgesetzt. Die thermische Belastung fördert die Erosion durch Abrieb und an der Auflagefläche stattfindende chemische Reaktionen, welche die Auflagefläche weiter beschädigen. Dies führt alles letztendlich zu einer Verkürzung der Lebensdauer des Rostblocks.

Um die thermische Belastung zu reduzieren, werden die Roststäbe normalerweise mit einem Kühlmittel bzw. Kühlfluid von unten, also auf der der Verbrennung entgegengesetzten Seite des Verbrennungsrostes, gekühlt. Als Kühlmittel kommen in der Regel Wasser oder Luft zum Einsatz, weshalb auch oft von luft- oder wassergekühlten Rostblöcken gesprochen wird.

Da sich die Rostbahnen aufgrund der bei der Verbrennung entstehenden Wärmebeaufschlagung ausdehnen und bei einem Stillsetzen des Vorschubrostes der Schubrostfeuerung wieder zusammenziehen, sind die einzelnen Rostbahnen so angeordnet, dass sie sich zumindest auf einer Längsseite ausdehnen können. Diese Ausdehnung kann zu Problemen führen, wenn dadurch Teile verformt werden und/oder Spalten entstehen durch welche unkontrolliert Primärluft in den Verbrennungsraum gelangt. Diese Primärluft begünstigt eine unkontrollierte Verbrennung, was die thermische Belastung weiter erhöht.

Bei zweibahnigen Vorschubrosten oder solchen, die mehrfach zweibahnig nebeneinander angeordnete Rostbahnen aufweisen, ist mittig zwischen den beiden Rostbahnen eine aus einzelnen ortsfest angeordneten Rosttrennungselementen aufgebaute Rostbahntrennung ausgebildet, die auch als Mittelbalken bezeichnet wird.

Die DE 69105120 T2 offenbart eine Verbindungsträger, der dazu bestimmt ist einen Wärmedehnungsausgleich und eine Dichtigkeit eines Raumes zwischen zwei seitlich angefügten Rostbahnen zu garantieren.

Die WO 2018/149516 A1 offenbart ein Rostbahntrennungselement, welches einteilig als Gussteil ausgebildet ist. Aufgrund der Konstruktion als einteiliges Element kann das Rostbahntrennungselement die seitliche Ausdehnung der Rostbahnen nur bedingt aufnehmen, wodurch die oben genannten Spalten entstehen können und in der Folge ungewollt Primärluft in den Verbrennungsraum gelangen kann.

Es ist daher die Aufgabe der vorliegenden Erfindung, die Nachteile des Stands der Technik zu beseitigen und ein Rostbahnbegrenzungselement bereitzustellen, welches die thermische Ausdehnung der Rostbahnen kompensiert und somit den unkontrollierten Austritt von Primärluft in den Verbrennungsraum verhindert.

Diese Aufgabe wird erfindungsgemäss mit einem Rostbahnbegrenzungselement gemäss Anspruch 1 und einem das Rostbahnbegrenzungselement aufweisenden Verbrennungsrost gemäss den Ansprüchen 12 und 13, sowie einer Verbrennungsanlage gemäss Anspruch 14 gelöst. Bevorzugte Ausführungsformen der Erfindung sind in weiteren abhängigen Ansprüchen wiedergegeben.

Die Erfindung betrifft ein Rostbahnbegrenzungselement für einen Verbrennungsrost zur Verbrennung von Abfall. Das Rostbahnbegrenzungselement umfasst ein Kanalelement und eine Kanalabdeckung zur Abdeckung des Kanalelements. Die Kanalabdeckung umfasst dabei mindestens ein Abdeckungselement und ein Abschlusselement mit einer Arretiervorrichtung. Das Abschlusselement umfasst eine vom Kanalelement wegweisende Auflagefläche und ein zum Abdeckelement hin ausgerichtetes erstes Eingreifelement. Das Abdeckelement umfasst eine vom Kanalelement wegweisende Auflagefläche, ein zum Kanalelement hin ausgerichtetes Rückhalteelement, ein zum Abschlusselement hin ausgerichtetes, zur Aufnahme des ersten Eingreifelements ausgebildetes, zweites Eingreifelement und eine zum Abschlusselement hin ausgerichtete Aussparung zur Aufnahme der Arretiervorrichtung des Abschlusselements. Die Arretiervorrichtung ist dabei derart ausgebildet, dass sie das Abschlusselement lösbar im Kanalelement arretiert.

Im Kontext der Erfindung wird unter dem Begriff «Eingreifelement» ein Element verstanden, welches in ein anderes Element eingreift oder in welches von einem anderen Element eingegriffen wird. Entsprechend werden als Eingreifelemente beispielsweise sowohl eine Nase wie auch eine Aussparung für eben diese Nase bezeichnet.

Das erfindungsgemässe Rostbahnbegrenzungselement hat gegenüber den Lösungen aus dem Stand der Technik den Vorteil, dass die Ausdehnung der Rostbahnen dadurch ausgeglichen wird, indem das Kanalelement komprimiert wird. Dies führt zu einer besseren Dichtigkeit der gesamten Konstruktion und entsprechend zu weniger unkontrolliertem Zufluss von Primärluft in den Verbrennungsraum. Eine Konstruktion im Sinne der WO 2018/149516 A1 mit fixiertem Deckel führt nicht zu der gleichen verbesserten **Dichtigkeit,** da die Ausdehnung der Rostbahnen aufgrund der niedrigeren Elastizität des «einstückigen» Kanalelements weniger effektiv kompensiert werden kann.

In einer bevorzugten Ausführungsform des Rostbahnbegrenzungselement umfasst die Kanalabdeckung ein zweites Abdeckelement, welches bevorzugt gleich ausgebildet ist wie das erste Abdeckungselement.

Bei der Befestigung der Kanalabdeckung wird bevorzugt ein Mittelweg zwischen der Anzahl der zu montierenden Einzelteile und dem Gewicht der zu montierenden Einzelteile gewählt. In einer Ausführungsform mit einer gleichmässigen Aufteilung von Abdeckelement zu Abschlusselement werden entweder die Abdeckelemente relativ schwer oder der Aufwand zur Fixierung der Abschlusselemente aufwändig. Bei den schweren Abdeckelementen, welche somit eine grössere Fläche des Kanalelements abdecken, werden zwei Monteuren benötigt, welche das Abdeckelement gemeinsam auf dem Kanalelement platzieren. Weiter ist auch der Aufwand zur Fixierung der Abschlusselemente nicht zu unterschätzen. Daher wird bevorzugt eine Sequenz von zwei vorzugsweise gleich ausgebildeten Abdeckelementen mit einem Abschlusselement fixiert, wodurch die Einzelteile leichter und somit einfach zu montieren sind und die Anzahl der Abschlusselemente abnimmt, was deren Aufwand zur Fixierung vermindert.

Bevorzugt ist das erste Eingreifelement als Vorsprung und das zweite Eingreifelement als Aussparung ausgebildet. Entsprechend können die Eingreifelemente sowohl als Vorsprung wie auch als Aussparung zur Aufnahme des Vorsprungs ausgebildet sein. In der bevorzugten Ausführungsform umfasst das Abdeckelement jeweils ein als Aussparung ausgebildetes Eingreifelement und das Abdeckelement ein als Vorsprung (auch als Nase bekannt) ausgebildetes Eingreifelement, welches passend zur Aussparung des Abdeckelements ausgebildet ist. In einer weiteren bevorzugten Ausführungsform umfasst das Abschlusselement zwei einander gegenüberliegende als Vorsprung ausgebildete Eingreifelemente, welche jeweils in die Aussparungen der Abdeckelemente eingreifen.

Durch diese Konstruktion wird eine verbesserte Fixierung der Kanalabdeckung im Kanalelement erreicht, was die Dichtigkeit des Rostbahnbegrenzungselements erhöht.

In einer bevorzugten Ausführungsform des Rostbahnbegrenzungselements umfasst das Kanalelement eine zur Kanalabdeckung hin ausgerichtete Öffnung zur Aufnahme des Rückhalteelements des Abdeckelements. Die Öffnung ist dabei als Nut mit Einschnitten ausgebildet und schmaler als die Breite des Rückhalteelements. Die Einschnitte sind breiter als die Breite des Rückhalteelements des Abdeckelements ausgebildet.

Als Nut mit Einschnitten wird im Kontext der Erfindung eine längliche Öffnung parallel zur Längsachse des Kanalelements verstanden, welche lokal Verbreiterungen (Einschnitte) aufweist, welche breiter sind als die Nut.

Mittels dieser bevorzugten Konstruktion können die Abdeckelemente und die Abschlusselemente am Ort der Einschnitte in das Kanalelement eingesetzt werden und anschliessend zum endgültigen Montageort geschoben werden. Diese Konstruktion ermöglicht so einen vereinfachten Ein- und Ausbau der Abdeckelemente und Abschlusselemente, ohne dabei deren Abdichtfähigkeit zu vermindern.

Bevorzugt umfasst das Kanalelement einen Kühlfluidkanal mit einer Kühlfluideinlassöffnung und einer Kühlfluidauslass-öffnung. Durch den Einbau eines Fluidkanals oder Nutzung des Kanalelements als Fluidkanal kann dieses gekühlt werden, was den Verschleiss des Rostbahnbegrenzungselements verringert und somit dessen Nutzungsdauer erhöht.

In einer bevorzugten Ausführungsform des Rostbahnbegrenzungselements erstreckt sich die zur Kanalabdeckung hin ausgerichtete Öffnung des Kanalelements in den Fluidkanal. Diese bevorzugte Konstruktion ermöglicht eine vereinfachte Produktion der einzelnen Elemente, was deren Preis und somit den Preis der gesamten Anlage reduziert.

Bevorzugt umfasst das Rostbahnbegrenzungselement ein seitlich an der Wand des Kanalelements angebrachtes Dichtungselement. Dieses Dichtungselement erhöht weiter die Dichtigkeit des Rosts und verringert den unkontrollierten Zufluss von Primärluft zum Verbrennungsraum.

Die Vorschubroste umfassen für gewöhnlich bewegliche und nicht bewegliche Rostblöcke, welche zu Reihen von beweglichen und nicht beweglichen Rostblöcken angeordnet sind. Während die nicht beweglichen Rostblockreihen durch Wärmeausdehnung das Rostbahnbegrenzungselement komprimieren, ist dies bei den beweglichen Rostblockreihen nicht im gleichen Umfang der Fall, da diese noch beweglich bleiben müssen. Es ist daher bevorzugt, dass am Rostbahnbegrenzungselement oberhalb des Kontaktpunkts der Rostblöcke ein Dichtungselement angebracht ist, und besonders bevorzugt ist dieses nur oberhalb der beweglichen Rostblöcke angebracht.

In einer bevorzugten Ausführungsform des Rostbahnbegrenzungselements ist die vom Kanalelement wegweisende Auflagefläche des Abdeckelements und die vom Kanalelement wegweisende Auflagefläche des Abschlusselements giebeldach- oder mansardgiebeldachförmig, vorzugsweise mit abgerundeten Kanten, ausgebildet.

Im Kontext der Erfindung wird unter dem Begriff giebeldachförmig eine Form verstanden, welche einem Giebeldach ähnelt. Also eine Form, bei welcher eine Dachfläche beidseitig eines in Längsrichtung orientierten Giebels abfällt. Als mansardgiebeldachförmig wird im Kontext der Erfindung eine spezielle Form eines Giebeldachs verstanden, bei welchen sich die seitliche vom Giebel abfallende Dachfläche nicht als plane Ebene erstreckt, sondern in mehrere Ebenen unterteilt ist, welche unterschiedliche Neigungen aufweisen.

Weitere bevorzugte Ausführungsformen der vom Kanalelement wegweisende Auflagefläche des Abdeckelements und des Abschlusselements sind eine halbkreisform, eine ellipsenform oder eine flache Ebene.

Die genannten bevorzugten Ausführungsformen der Auflagefläche erwiesen sich als besonders effizient beim Transport und der Verteilung von Brenngut auf dem Verbrennungsrost, sodass kein Brenngut auf dem Rostbahnbegrenzungselement liegen bleibt.

Bevorzugt ist die Arretiervorrichtung als Klammer ausgebildet, wobei die Klammer besonders bevorzugt zwischen der Auflagefläche des Abschlusselements und dem Kanalelement angeordnet ist.

Diese bevorzugte Ausführungsform der Arretiervorrichtung ermöglicht einen einfachen Ein- und Ausbau, bei gleichzeitiger hoher Stabilität der Fixierung, sodass das Abschlusselement stabil fixiert werden kann, aber auch leicht zu montieren und demontieren ist.

Die Anordnung der Klammer unterhalb der Auflagefläche schützt die Klammer vor dem direkten Kontakt mit Brenngut, wodurch diese nicht von Brenngut blockiert oder verklebt wird und entsprechend leicht zu montieren und demontieren ist.

In einer weiteren bevorzugten Ausführungsform ist die Arretiervorrichtung als Bolzen mit einem Sicherungsstift, als Schraube mit oder ohne Mutter oder als Spreizelement ausgebildet. Alle Ausführungsformen ermöglichen es, dass die Arretiervorrichtung mit wenig Aufwand gelöst werden kann, um das Abschlusselement zu entfernen. Auch für die Ausführungsformen, bei welcher die Arretiervorrichtung als Bolzen mit einem Sicherungsstift, als Schraube mit oder ohne Mutter oder als Spreizelement ausgebildet ist, ist es bevorzugt, dass die Arretiervorrichtung unterhalb der Auflagefläche angeordnet ist um diese vor dem direkten Kontakt mit Brenngut zu schützen.

In einer bevorzugten Ausführungsform des Rostbahnbegrenzungselements ist die vom Kanalelement wegweisende Auflagefläche des Abdeckelements und die vom Kanalelement wegweisende Auflagefläche des Abschlusselements pultdachförmig ausgebildet.

Im Kontext der Erfindung wird unter dem Begriff pultdachförmig eine Form verstanden, welche einem Pultdach ähnelt. Bei einem Pultdach fällt die eine Dachseite vom Giebel her geneigt in einem Winkel zwischen 10 - 80° ab, während die andere gegenüberliegende Dachseite vertikal oder annähernd vertikal abfällt. Diese Ausführungsform ist bevorzugt, wenn das Rostbahnbegrenzungselement sich entlang der Wand des Verbrennungsraums erstreckt.

Eine pultdachförmig ausgebildete Auflagefläche hat den Vorteil, dass Brenngut nicht an den Seiten, bevorzugt nicht an den Seitenwänden des Verbrennungsraums liegen bleibt, wodurch eine unkontrollierte Verbrennung stattfinden kann.

Bevorzugt umfasst die Arretiervorrichtung eine Platte und einen die Platte im Abschlusselement fixierenden Bolzen. Dies ermöglicht einen einfachen Ein- und Ausbau bei einem Rostbahnbegrenzungselement, welches nur von einer Seite her zugänglich ist, also beispielsweise bei einem Rostbahnbegrenzungselement, welches sich entlang der Wand des Verbrennungsraums erstreckt.

Die Erfindung betrifft weiter einen Verbrennungsrost umfassend mindestens zwei Rostbahnen und ein zwischen den Rostbahnen angeordnetes wie vorstehend beschriebenes Rostbahnbegrenzungselement.

Der erfindungsgemässe Verbrennungsrost hat, wie vorstehend beschrieben, den Vorteil, dass der Zufluss von kontrollierter Verbrennungsluft in den Verbrennungsraum verhindert wird.

Die Erfindung betrifft weiter einen Verbrennungsrost umfassend mindestens eine Rostbahn und ein zwischen der Rostbahn und einer Seitenwand eines Verbrennungsraums einer Verbrennungsanlage angeordnetes wie vorstehend beschriebenes Rostbahnbegrenzungselement.

Der erfindungsgemässe Verbrennungsrost hat wie vorstehend beschrieben den Vorteil, dass der Zufluss von kontrollierter Verbrennungsluft in den Verbrennungsraum verhindert wird und kein Brenngut entlang der Seitenwände liegen bleibt.

Die Erfindung betrifft weiter eine Verbrennungsanlage zur thermischen Behandlung von Abfall umfassend einen oder mehrere Verbrennungsrost(e) wie vorstehend beschrieben.

Die erfindungsgemässe Verbrennungsanlage hat wie vorstehend beschrieben den Vorteil, dass der Zufluss von kontrollierter Verbrennungsluft in den Verbrennungsraum verhindert wird, wodurch die Verbrennung von Abfall effizienter ablaufen kann und die Anlage weniger gewartet werden muss.

Im Folgenden wird die Erfindung anhand einiger in den Figuren dargestellten Ausführungsbeispiele näher erläutert. Wenn alternative Ausführungsformen sich nur in einzelnen Merkmalen unterscheiden, wurden für die gleichbleibenden Merkmale jeweils dieselben Bezugszeichen verwendet. Es zeigen jeweils rein schematisch:
- Fig. 1: eine perspektivische Ansicht eines Verbrennungsraums einer Verbrennungsanlage;
- Fig. 2: eine perspektivische Ansicht eines Verbrennungsrostes mit einem Rostbahnbegrenzungselement;
- Fig. 3: eine perspektivische Ansicht des Rostbahnbegrenzungselement von Figur 2;
- Fig. 4: eine Explosionsansicht des Rostbahnbegrenzungselement von Figur 3;
- Fig. 5: eine perspektivische Ansicht einer Ausführungsform einer Kanalabdeckung;
- Fig. 6: eine Unten-Ansicht einer Ausführungsform eines Abdeckelements;
- Fig. 7: eine Unten-Ansicht einer Ausführungsform eines Abschlusselements;
- **Fig.** 8: eine perspektivische Ansicht eines Verbrennungsrostes mit einem Rostbahnbegrenzungselement;
- Fig. 9: ein Längsschnitt durch den Verbrennungsrost von Figur 8;
- Fig. 10: eine perspektivische Ansicht des Rostbahnbegrenzungselements von Figur 8;
- Fig. 11: eine Explosionsansicht des Rostbahnbegrenzungselements von Figur 10;
- Fig. 12: eine Detailansicht eines seitlich an der Wand des Kanalelements angebrachten Dichtungselements;

Der in Figur 1 abgebildete Verbrennungsraum 1 einer Verbrennungsanlage umfasst eine Seitenwand 3, einen Verbrennungsrost 5 umfassend eine luftgekühlte Rostbahn 7 und eine wassergekühlte Rostbahn **9.** Weiter umfasst der Verbrennungsrost 5 zwei Rostbahnbegrenzungselemente 11, 13.

Die Figur 2 zeigt den Verbrennungsrost 5 umfassend die luftgekühlte Rostbahn 7, die wassergekühlte Rostbahn 9 und das zwischen den beiden Rostbahnen angeordnete Rostbahnbegrenzungselement 11.

Die Figur 3 zeigt das Rostbahnbegrenzungselement 11 umfassend ein Kanalelement 15, eine Kanalabdeckung 17 und ein Dichtungselement 19.

Die Figur 4 zeigt das Rostbahnbegrenzungselement 11 mit angehobener Kanalabdeckung 17. Die Kanalabdeckung 17 besteht dabei aus zwei Abdeckelementen 21, 23 und einem Abschlusselement 25. Das Kanalelement 15 umfasst eine sich in Längsrichtung des Kanalelements 15 erstreckende Nut 27, welche Einschnitte 29 aufweist.

Die Figur 5 zeigt eine Detailansicht der Kanalabdeckung 17 umfassend die Abdeckelemente 21, 23 und das Abschlusselement 25. Die Abdeckelemente 21, 23 umfassen Rückhalteelemente 31, 32, welche sich auf der dem Kanalelement 15 zugewandten Seite der Abdeckelemente 21, 23 befinden. Auf der dem Kanalelement 15 abgewandten Seite weisen die Abdeckelemente 21, 23 Auflageflächen 33, 35 auf, auf welchen das Brenngut aufliegt. Die Auflageflächen 33, 35 sind in dieser Ausführungsform mansardgiebeldachförmig ausgebildet mit abgerundeten Kanten. Weiter weisen die Abdeckelemente 21, 23 Eingreifelemente 37, 39 auf, welche hier als Aussparungen ausgebildet sind. Die Eingreifelemente 37, 39 sind dabei in Richtung des Abschlusselements 25 orientiert. Unterhalb der Eingreifelemente 37, 39 weisen die Abdeckelemente 21, 23 je eine Aussparung 41, 43 auf (wobei die Aussparung 43 in dieser Figur beim Abdeckelement 23 nicht sichtbar ist). Die Aussparung 41 dient zur Aufnahme einer Arretiervorrichtung (wie später beschrieben wird). Die Figur 5 zeigt weiter ein Abschlusselement 25 mit einer Auflagefläche 45 und zwei Eingreifelementen 47, 49, welche als Vorsprünge ausgebildet sind. Weiter umfasst das Abschlusselement 25 eine Arretiervorrichtung 51, welche als Klammer ausgebildet ist.

Die Figur 6 zeigt eine Untenansicht der Abdeckelemente 21, 23 umfassend die Rückhalteelemente 31, 32, die Aussparungen 41, 43 und das Eingreifelement 39 (das Eingreifelement 37 ist nicht sichtbar).

Die Figur 7 zeigt eine Untenansicht des Abschlusselements 25 mit dem Eingreifelement 47 und der Arretiervorrichtung 51.

Die Figur 8 zeigt eine Detailansicht der Verbrennungsanlage umfassend die Seitenwand 3, den Verbrennungsrost 5 mit der luftgekühlten Rostbahn 7 und dem zwischen der Seitenwand 3 und der Rostbahn 7 angeordneten Rostbahnbegrenzungselement 13.

Die Figur 9 zeigt einen Längsschnitt durch die Verbrennungsanlage der Figur 8 mit der Seitenwand 3, dem Verbrennungsrost 5, der luftgekühlten Rostbahn 7 und dem zwischen der Seitenwand 3 und der Rostbahn 7 angeordneten Rostbahnbegrenzungselement **13.**

Die Figur 10 zeigt eine Detailansicht des Rostbahnbegrenzungselements 13 umfassend das Kanalelement 15 mit dem seitlich daran angebrachten Dichtungselement 19 und der Kanalabdeckung 17 umfassend die Abdeckelemente 21, 23 und das Abschlusselement 25.

Die Figur 11 zeigt eine Detailansicht der Kanalabdeckung 17 mit den Abdeckelementen 21, 23 und dem Abschlusselement 25. Die Auflageflächen 33, 35 der Abdeckelemente 21, 23 sind hier pultdachförmig ausgebildet mit abgerundeten Kanten. Die Abdeckelemente 21, 23 weisen auf der dem Kanalelement 15 zugewandten Seite die Rückhalteelemente 31, 32 auf. Weiter umfassen die Abdeckelemente 21, 23 auf der dem Abschlusselement 25 zugewandten Seite die Eingreifelemente 37, 39, welche hier als Aussparungen ausgebildet sind. Zusätzlich umfassen die Abdeckelemente 21, 23 ferner die Aussparungen 41, 43 (die Aussparung 41 ist nicht sichtbar) zur Aufnahme der Arretiervorrichtung 51. Die Figur 11 zeigt weiter das Abschlusselement 25 mit der Arretiervorrichtung 51, welche hier als Platte mit Bolzen ausgebildet ist.

Die Figur 12 zeigt eine Detailansicht des Übergangs vom Rostbahnbegrenzungselement 13 zum Verbrennungsrost 5. Das Kanalelement 15 umfasst seitlich am Kanalelement 15 angebrachte Dichtungselemente 19. Die Dichtungselemente 19 sind oberhalb einer Reihe von beweglichen Rostblöcken 57 angebracht, welche sich auf Gleitflächen 53 von unbeweglichen Rostblöcken 55 vor und zurück bewegen. Das Dichtungselement 19 verschliesst eine sich beim Zusammenziehen des Verbrennungsrost 5 entstehende Fuge (nicht dargestellt), durch welche Primärluft unkontrolliert in den Verbrennungsraum gelangen könnte.

## Patentansprüche

1. Rostbahnbegrenzungselement (11, 13) für einen Verbrennungsrost (5) zur Verbrennung von Abfall umfassend:
ein Kanalelement (15) und
eine Kanalabdeckung (17) zur Abdeckung des Kanalelements (15) umfassend mindestens ein Abdeckungselement (21, 23) und ein Abschlusselement (25) mit einer Arretiervorrichtung (51);
wobei das Abschlusselement (25) eine vom Kanalelement (15) wegweisende Auflagefläche (45) und ein zum Abdeckelement (21, 23) hin ausgerichtetes erstes Eingreifelement (47, 49) aufweist;
wobei das Abdeckelement (21, 23) eine vom Kanalelement (15) wegweisende Auflagefläche (33, 35), ein zum Kanalelement (15) hin ausgerichtetes Rückhalteelement (31, 32), ein zum Abschlusselement (25) hin ausgerichtetes, zur Aufnahme des ersten Eingreifelements (47, 49) ausgebildetes, zweites Eingreifelement (37, 39) und eine zum Abschlusselement (25) hin ausgerichtete Aussparung (41, 43) zur Aufnahme der Arretiervorrichtung (51) des Abschlusselements (25) aufweist;
wobei die Arretiervorrichtung (51) derart ausgebildet ist, dass sie das Abschlusselement (25) lösbar im Kanalelement (15) arretiert.

2. Rostbahnbegrenzungselement gemäss Anspruch 1, wobei die Kanalabdeckung (17) ein zweites Abdeckelement (21, 23) umfasst, welches bevorzugt gleich ausgebildet ist wie das erste Abdeckungselement (21, 23).

3. Rostbahnbegrenzungselement gemäss Anspruch 1, wobei das erste Eingreifelement (47, 49) als Vorsprung und das zweite Eingreifelement (37, 39) als Aussparung ausgebildet ist.

4. Rostbahnbegrenzungselement gemäss einem der Ansprüche 1 bis 3, wobei das Kanalelement (15) eine zur Kanalabdeckung (17) hin ausgerichtete Öffnung (27) zur Aufnahme des Rückhalteelements (31, 32) des Abdeckelements (21, 23) umfasst, wobei die Öffnung (27) als Nut (28) mit Einschnitten (29) ausgebildet ist und
wobei die Nut (28) schmaler als die Breite des Rückhalteelements (31, 32) und die Einschnitte (29) breiter als die Breite des Rückhalteelements (31, 32) des Abdeckelements (21, 23) ausgebildet sind.

5. Rostbahnbegrenzungselement gemäss einem der Ansprüche 1 bis 4, wobei das Kanalelement (15) einen Kühlfluidkanal mit einer Kühlfluideinlassöffnung und einer Kühlfluidauslass-öffnung umfasst.

6. Rostbahnbegrenzungselement gemäss Anspruch 5, wobei die zur Kanalabdeckung (17) hin ausgerichteten Öffnung (27) des Kanalelements (15) sich in den Fluidkanal erstreckt.

7. Rostbahnbegrenzungselement gemäss einem der Ansprüche 1 bis 6, wobei das Rostbahnbegrenzungselement (11, 13) ein seitlich an der Wand des Kanalelements (15) angebrachtes Dichtungselement (19) umfasst.

8. Rostbahnbegrenzungselement gemäss einem der Ansprüche 1 bis 7, wobei die vom Kanalelement (15) wegweisende Auflagefläche (33, 35, 45) des Abdeckelements (21, 23) und des Abschlusselements (25) giebeldach- oder mansardgiebeldachförmig mit bevorzugt abgerundeten Kanten, ausgebildet ist.

9. Rostbahnbegrenzungselement gemäss einem der Ansprüche 1 bis 8, wobei die Arretiervorrichtung (51) als Klammer ausgebildet ist, wobei die Klammer bevorzugt zwischen der Auflagefläche (45) des Abschlusselements (25) und dem Kanalelement (15) angeordnet ist.

10. Rostbahnbegrenzungselement gemäss einem der Ansprüche 1 bis 7, wobei die vom Kanalelement (15) wegweisende Auflagefläche (33, 35, 45) des Abdeckelements (21, 23) und des Abschlusselements (25) pultdachförmig ausgebildet ist.

11. Rostbahnbegrenzungselement gemäss einem der Ansprüche 1 bis 7 und 10, wobei die Arretiervorrichtung (51) eine Platte und einen die Platte im Abschlusselement (25) fixierenden Bolzen umfasst.

12. Verbrennungsrost (5) umfassend mindestens zwei Rostbahnen (7, 9) und ein zwischen den Rostbahnen (7, 9) angeordnetes Rostbahnbegrenzungselement (11) gemäss einem der Ansprüche 1 bis **9.**

13. Verbrennungsrost (5) umfassend mindestens eine Rostbahn (7) und ein zwischen der Rostbahn (7) und einer Seitenwand (3) eines Verbrennungsraums einer Verbrennungsanlage angeordnetes Rostbahnbegrenzungselement (13) gemäss einem der Ansprüche 1 bis 7, 10 und 11.

14. Verbrennungsanlage zur thermischen Behandlung von Abfall umfassend einen oder mehrere Verbrennungsrost(e) (5) gemäss einem der Ansprüche 12 und/oder 13.

## Claims

1. A grate line bordering element (11, 13) for a combustion grate (5) for incinerating waste comprising:
a channel element (15) and
a channel covering (17) for covering the channel element (15) comprising at least one covering element (21, 23) and one termination element (25) with a locking apparatus (51);
wherein the termination element (25) has a supporting surface (45), pointing away from the channel element (15), and a first engagement element (47, 49), oriented toward the covering element (21, 23);
wherein the covering element (21, 23) has a supporting surface (33, 35), pointing away from the channel element (15), a retaining element (31, 32), oriented toward the channel element (15), a second engagement element (37, 39), oriented toward the termination element (25) and configured to receive the first engagement element (47, 49), and a cutout (41, 43), oriented toward the termination element (25), for receiving the locking apparatus (51) of the termination element (25);
wherein the locking apparatus (51) is configured in such a way that it locks the termination element (25) releasably in the channel element (15).

2. The grate line bordering element as claimed in claim 1, **characterized in that** the channel covering (17) comprises a second covering element (21, 23) which is preferably of identical configuration to the first covering element (21, 23).

3. The grate line bordering element as claimed in claim 1, **characterized in that** the first engagement element (47, 49) is configured as a projection and the second engagement element (37, 39) is configured as a cutout.

4. The grate line bordering element as claimed in one of claims 1 to 3, **characterized in that** the channel element (15) comprises an opening (27), oriented toward the channel covering (17), for receiving the retaining element (31, 32) of the covering element (21, 23), wherein the opening (27) is configured as a groove (28) with notches (29), and
wherein the groove (28) is of narrower configuration than the width of the retaining element (31, 32), and the notches (29) are of wider configuration than the width of the retaining element (31, 32) of the covering element (21, 23).

5. The grate line bordering element as claimed in one of claims 1 to 4, **characterized in that** the channel element (15) comprises a cooling fluid channel with a cooling fluid inlet opening and a cooling fluid outlet opening.

6. The grate line bordering element as claimed in claim 5, **characterized in that** the opening (27), oriented toward the channel covering (17), of the channel element (15) extends into the fluid channel.

7. The grate line bordering element as claimed in one of claims 1 to 6, **characterized in that** the grate line bordering element (11, 13) comprises a seal element (19) which is attached laterally to the wall of the channel element (15).

8. The grate line bordering element as claimed in one of claims 1 to 7, **characterized in that** the supporting surface (33, 35, 45), pointing away from the channel element (15), of the covering element (21, 23) and of the termination element (25) is of gabled roof-like or mansard gabled roof-like configuration with preferably rounded edges.

9. The grate line bordering element as claimed in one of claims 1 to 8, **characterized in that** the locking apparatus (51) is configured as a clamp, wherein the clamp is preferably arranged between the supporting surface (45) of the termination element (25) and the channel element (15).

10. The grate line bordering element as claimed in one of claims 1 to 7, **characterized in that** the supporting surface (33, 35, 45), pointing away from the channel element (15), of the covering element (21, 23) and of the termination element (25) is of pent roof-like configuration.

11. The grate line bordering element as claimed in one of claims 1 to 7 and 10, **characterized in that** the locking apparatus (51) comprises a plate and a bolt which fixes the plate in the termination element (25).

12. A combustion grate (5) comprising at least two grate lines (7, 9) and a grate line bordering element (11) as claimed in one of claims 1 to 9 which is arranged between the grate lines (7, 9).

13. A combustion grate (5) comprising at least one grate line (7) and a grate line bordering element (13) as claimed in one of claims 1 to 7, 10 and 11 which is arranged between the grate line (7) and a side wall (3) of an incineration chamber of an incineration system.

14. An incineration system for the thermal treatment of waste comprising one or more combustion grates (5) as claimed in one of claims 12 and/or 13.

## Revendications

1. Élément de délimitation de piste de grille (11, 13) pour une grille de combustion (5) destinée à l'incinération de déchets, comprenant :
un élément de canal (15) et
un recouvrement de canal (17) destiné à recouvrir l'élément de canal (15) comprenant au moins un élément de recouvrement (21, 23) et un élément de fermeture (25) avec un dispositif de verrouillage (51) ;
dans lequel l'élément de fermeture (25) présente une surface d'appui (45) orientée à l'opposé de l'élément de canal (15) et un premier élément d'engagement (47, 49) orienté vers l'élément de recouvrement (21, 23);
dans lequel l'élément de recouvrement (21, 23) présente une surface d'appui (33, 35) orientée à l'opposé de l'élément de canal (15), un élément de retenue (31, 32) orienté vers l'élément de canal (15), un deuxième élément d'engagement (37, 39) orienté vers l'élément de fermeture (25) et conçu pour recevoir le premier élément d'engagement (47, 49), et un évidement (41, 43) orienté vers l'élément de fermeture (25) pour recevoir le dispositif de verrouillage (51) de l'élément de fermeture (25);
dans lequel le dispositif de verrouillage (51) est conçu de telle sorte qu'il verrouille l'élément de fermeture (25) de manière amovible dans l'élément de canal (15).

2. Élément de délimitation de piste de grille selon la revendication 1, **caractérisé en ce que** le recouvrement de canal (17) comprend un deuxième élément de recouvrement (21, 23) qui est de préférence configuré de manière identique au premier élément de recouvrement (21, 23).

3. Élément de délimitation de piste de grille selon la revendication 1, **caractérisé en ce que** le premier élément d'engagement (47, 49) est configuré sous forme de saillie et le deuxième élément d'engagement (37, 39) sous forme d'évidement.

4. Élément de délimitation de piste de grille selon l'une des revendications 1 à 3, **caractérisé en ce que** l'élément de canal (15) comprend une ouverture (27) orientée vers le recouvrement de canal (17) pour recevoir l'élément de retenue (31, 32) de l'élément de recouvrement (21, 23), dans lequel l'ouverture (27) est configurée sous forme de rainure (28) avec des encoches (29), et dans lequel la rainure (28) est plus étroite que la largeur de l'élément de retenue (31, 32) et les encoches (29) sont plus larges que la largeur de l'élément de retenue (31, 32) de l'élément de recouvrement (21, 23).

5. Élément de délimitation de piste de grille selon l'une des revendications 1 à 4, **caractérisé en ce que** l'élément de canal (15) comprend un canal de fluide de refroidissement avec un orifice d'entrée de fluide de refroidissement et un orifice de sortie de fluide de refroidissement.

6. Élément de délimitation de piste de grille selon la revendication 5, **caractérisé en ce que** l'ouverture (27) de l'élément de canal (15) orientée vers le recouvrement de canal (17) s'étend dans le canal de fluide.

7. Élément de délimitation de piste de grille selon l'une des revendications 1 à 6, **caractérisé en ce que** l'élément de délimitation de piste de grille (11, 13) comprend un élément d'étanchéité (19) fixé latéralement sur la paroi de l'élément de canal (15).

8. Élément de délimitation de piste de grille selon l'une des revendications 1 à 7, **caractérisé en ce que** la surface d'appui (33, 35, 45) de l'élément de recouvrement (21, 23) et de l'élément de fermeture (25), orientée à l'opposé de l'élément de canal (15), est configurée en forme de toit à pignon ou de toit mansardé à pignon avec des bords de préférence arrondis.

9. Élément de délimitation de piste de grille selon l'une des revendications 1 à 8, **caractérisé en ce que** le dispositif de verrouillage (51) est configuré sous forme de pince, dans lequel la pince est de préférence disposée entre la surface d'appui (45) de l'élément de fermeture (25) et l'élément de canal (15).

10. Élément de délimitation de piste de grille selon l'une des revendications 1 à 7, **caractérisé en ce que** la surface d'appui (33, 35, 45) de l'élément de recouvrement (21, 23) et de l'élément de fermeture (25), orientée à l'opposé de l'élément de canal (15), est configurée en forme de toit en appentis.

11. Élément de délimitation de piste de grille selon l'une des revendications 1 à 7 et 10, **caractérisé en ce que** le dispositif de verrouillage (51) comprend une plaque et un boulon fixant la plaque dans l'élément de fermeture (25).

12. Grille de combustion (5) comprenant au moins deux pistes de grille (7, 9) et un élément de délimitation de piste de grille (11) selon l'une des revendications 1 à 9 disposé entre les pistes de grille (7, 9).

13. Grille de combustion (5) comprenant au moins une piste de grille (7) et un élément de délimitation de piste de grille (13) selon l'une des revendications 1 à 7, 10 et 11, disposé entre la piste de grille (7) et une paroi latérale (3) d'une chambre de combustion d'une installation d'incinération.

14. Installation d'incinération pour le traitement thermique de déchets, comprenant une ou plusieurs grille(s) de combustion (5) selon l'une des revendications 12 et/ou 13.
